# EUROPÄISCHE PATENTSCHRIFT

(11) **EP 1 291 481 B1**
(45) Veröffentlichungstag und Bekanntmachung des Hinweises auf die Patenterteilung: **27.10.2004**
(21) Anmeldenummer: 02017701.0
(22) Anmeldetag: 07.08.2002
(51) Int. Cl.: E05D 3/06, E05F 1/12, E05D 7/12

(54) **Scharnier**
Hinge
Charniére

(30) Priorität: 07.09.2001 DE 10143922
(43) Veröffentlichungstag der Anmeldung: 12.03.2003
(73) Patentinhaber: bulthaup GmbH & Co. KG, 84153 Aich (=Bodenkirch) (DE)
(72) Erfinder: Neumann, Rene, 84149 Eberspoint (DE); Birnkammer, Armin, 84137 Vilsbiburg (DE)
(74) Vertreter: Laufhütte, Dieter, Dr.-Ing.

(56) Entgegenhaltungen:
- US-A- 3 362 042
- US-A- 4 185 415
- US-A- 4 532 675

## Beschreibung

Die vorliegende Erfindung betrifft ein Möbelstück gemäß der Oberbegriff von Patentanspruch 1. Derartige Scharniere sind in zahlreichen unterschiedlichen Ausführungsformen insbesondere als Möbelscharniere bekannt Diese Scharniere weisen einen mit dem Korpus eines Möbelstückes zu verbindenden Korpusbeschlagskörpers sowie einen mit der Tür, Klappe etc. zu verbindenden Türbeschlagskörper auf. Die Beschlagskörper werden in der Regel mit dem Korpus bzw. der Tür oder Klappe verschraubt. Häufig sind Korpus- und Türbeschlagskörper durch einen Doppelhebelmechanismus miteinander verbunden, der bewirkt, dass das Verschwenken der Hebel zu einer definierten Schwenkbelegung der Tür oder Klappe führt.

Bei herkömmlichen Möbelscharnieren ist vorgesehen, dass auf einen der Hebel über eine federbeaufschlagte Laufachse eine in Schließrichtung des Scharniers wirkende Kraft ausgeübt wird, indem die Laufachse auf den Hebel eine entsprechende Druckkraft ausübt. Damit wird erreicht, dass Türen bzw. Klappen nicht geringfügig geöffnet bleiben, sondern vollständig zugezogen werden, was ein Verstauben der in dem Möbel angeordneten Gegenstände verhindert und den optischen Eindruck des Möbelstückes verbessert.

Möbeltüren, Klappen oder Schubladen werden häufig mit sogenannten Touch-Latsch-Beschlägen versehen, die auf der Funktionsweise basieren, dass ein geringfügiges Eindrücken der Tür, Klappe bzw. der Schublade zu einer geringfügigen Öffnungsbewegung führen, die ein Hintergreifen mit der Hand ermöglicht. Die die Öffnungsbewegung bewirkende Kraft wird dabei von dem Touch-Latsch-Beschlag oder separat angeordneten Federelementen aufgebracht. Diese Kraft wirkt entgegen der oben genannten Schließkraft, was dazu führt, dass das entsprechende Federelement bzw. der Touch-Latsch-Beschlag verhältnismäßig leistungsfähig ausgeführt werden muss. Dies führt zu einer verhältnismäßig aufwendigen und großbauenden Bauweise.

Aus der U.S. 4,185,415 ist ein Scharnier zur Bewegung einer Klappe zum Verschluß eines Gepäckfaches eines Flugzeuges bekannt. Ferner ist eine Gasfeder vorgesehen, die auf die Klappe eine in Öffnungsrichtung wirkende Kraft ausübt. Nach der Entriegelung wird die Tür aufgrund der durch die Gasfeder aufgebrachten Kraft automatisch in eine Offenposition bewegt und in dieser Position gehalten. Das Schließen der Klappe erfolgt gegen die Kraft der Gasfeder.

Es ist die Aufgabe der vorliegenden Erfindung ein Möbelstück der eingangs genannten Art dahingehend weiter zu bilden, dass die zum Öffnen der Tür oder Klappe erforderliche Kraft gering gehalten werden kann.

Diese Aufgabe wird durch ein Möbelstück mit den Merkmalen des Patentanspruchs 1 gelöst. Danach weist das Scharnier eine Öffnungseinrichtung auf, durch die eine in Öffnungsrichtung des Türbeschlagskörpers wirkende Kraft ausgeübt wird, wobei die Öffnungseinrichtung derart ausgeführt ist, dass die in Öffnungsrichtung wirkende Kraft zumindest im Bereich der Schließstellung des Scharniers wirkt. Das Möbelstück weist ferner einen Touch-Latsch-Beschlag auf, der die Tür oder Klappe in der Schließstellung verriegelt, wodurch ein permanentes Offenstehen der Tür oder Klappe verhindert wird. Dadurch wird erreicht, dass der Touch-Latsch-Beschlag bzw. ein separates Federelement nicht gegen eine in Schließrichtung wirkende Kraft arbeiten muss und dass darüber hinaus die für die Touch-Latsch-Funktion erforderliche Öffnungsbewegung der Tür oder Klappe durch die im Scharnier vorgesehene Öffnungseinrichtung realisiert wird. Ein permanentes Offenstehen der Tür oder Klappe wird durch die Verriegelung des Touch-Latsch-Beschlages in der Schließstellung verhindert.

Das Scharnier kann einen Hebel aufweisen, der schwenkbar an dem Korpusbeschlagskörper sowie an dem Türbeschlagskörper angelenkt ist, wobei die Öffnungseinrichtung derart angeordnet ist, dass die Kraft auf den Hebel wirkt.

Die Öffnungseinrichtung kann als Federelement oder als Kolben-Zylinder-Einheit ausgeführt sein, die einer in Einführrichtung des Kolbens wirkenden Kraft eine entgegengerichtete Kraft entgegensetzt.

Besonders vorteilhaft ist es, wenn das Scharnier einen ersten und einen zweiten Hebel aufweist, die beide um parallele Schwenkachsen sowohl an dem Türbeschlagskörper als auch an dem Korpusbeschlagskörper angelenkt sind, wobei die Hebel derart angeordnet sind, dass der Schwenkbewegung des ersten Hebels eine Schwenkbewegung des Türbeschlagskörpers überlagert ist. Ein Verschwanken des ersten Hebels um die am Korpusbeschlagskörper angeordnete Schwenkachse führt zu einer definierten Öffnungsbewegung der Tür oder Klappe.

Die Öffnungseinrichtung kann fest an dem Korpusbeschlagskörper angeordnet sein. Prinzipiell ist es jedoch ebenfalls möglich, die Öffnungseinrichtung an dem Türbeschlagskörper anzuordnen, wobei hier Voraussetzung ist, dass zumindest im Bereich der Schließstellung des Scharniers auf den Türbeschlagskörper eine in Öffnungsrichtung wirkende Kraft ausgeübt wird. Die Öffnungseinrichtung kann mit dem Korpusbeschlagskörper verschraubt sein.

Besonders bevorzugt ist es, wenn die Öffnungseinrichtung eine Blattfeder ist, die sich im wesentlichen parallel zu dem Korpusbeschlagskörper erstreckt und die in dem Endbereich gekrümmt ausgeführt ist, mit dem diese mit dem Hebel in Berührung tritt. Die Blattfeder erstreckt sich vorzugsweise parallel zur Grundfläche des Korpusbeschlagskörpers und nimmt somit verhältnismäßig wenig Platz in Anspruch. Die Blattfeder ist in ihrem Endbereich derart gebogen, dass sie zumindest im Bereich der Schließstellung des Scharniers auf den Hebel eine in Öffnungsrichtung wirkende Kraft ausübt.

Besonders vorteilhaft ist es, wenn der Hebel sowie die Öffnungseinrichtung derart angeordnet sind, dass die Öffnungseinrichtung auf den Hebel eine im Schwenkbereich von der Schließstellung bis zu einem Öffnungswinkel von 8° eine in Öffnungsrichtung wirkende Kraft ausübt. Damit wird die oben genannte für die Touch-Latsch-Funktion erforderliche Öffnungsbewegung der Tür oder Klappe gewährleistet. Der Bediener kann nach dieser Öffnungsbewegung die Tür oder Klappe hintergreifen und öffnen. Bei größeren Öffnungswinkeln wirkt das Federelement gemäß dieser Ausführungsform nicht auf den Hebel, so dass die Tür oder Klappe frei bewegbar ist.

Eine besonders kompakte Bauweise wird dadurch erzielt, dass ein erster und ein zweiter Hebel vorgesehen sind, wobei der erste Hebel eine durch parallele Seitenflächen begrenzte Ausnehmung aufweist, in der der zweite Hebel bewegbar ist und dass die Öffnungseinrichtung auf die Kanten einer oder beider Seitenflächen einwirkt. Der zweite Hebel bewegt sich somit teilweise innerhalb der durch den ersten Hebel begrenzten Ausnehmung, wodurch eine platzsparende Bauweise erreicht wird. Das vorzugsweise als Blattfeder ausgeführte Federelement wirkt auf eine oder beide der Seitenflächen des ersten Hebels, wodurch die genannte Öffnungskraft zumindest im Bereich der Schließstellung des Scharniers hervorgerufen wird.

Weiterhin kann vorgesehen sein, dass eine Berührung des zweiten Hebels mit der Öffnungseinrichtung über den gesamten Schwenkwinkel des Scharniers nicht stattfindet. Damit wird auf den zweiten Hebel durch die Öffnungseinrichtung während des gesamten Schwenkwinkels keine Kraft ausgeübt. Dieser weist eine Ausnehmung auf, so dass über den gesamten Schwenkwinkel kein Kontakt mit der vorzugsweise als Blattfeder ausgeführten Öffnungseinrichtung stattfindet.

Weitere Einzelheiten und Vorteile der vorliegenden Erfindung werden anhand eines in der Zeichnung dargestellten Ausführungsbeispiels näher erläutert. Es zeigen:
- Figur 1:: eine Draufsicht, Schnittdarstellungen sowie eine perspektivische Ansicht des erfindungsgemäßen Scharniers,
- Figur 2:: perspektivische Schnittdarstellungen des erfindungsgemäßen Scharniers in unterschiedlichen Ansichten,
- Figur 3:: eine Ansicht von unten sowie eine Schnittansicht des erfindungsgemäßen Scharniers und
- Figur 4:: eine Draufsicht sowie eine Seitensicht der Blattfeder des erfindungsgemäßen Scharniers.

Figur 1, oben zeigt eine Draufsicht des einen Korpusbeschlagskörper 20 sowie einen Türbeschlagskörper 22 aufweisenden Scharniers 10. Dieses ist in Figur 1, unten in einer perspektivischen Darstellung gezeigt. Zwischen diesen Abbildungen befinden sich Schnittdarstellungen des Scharniers 10 gemäß der Schnittlinie A-A in Figur 1, oben, die dieses in unterschiedlichen Öffnungswinkeln zeigen.

Die unten dargestellte Schnittdarstellung zeigt das Scharnier 10 in einer fast geschlossenen Position. Das Scharnier weist einen ersten Hebel 30 sowie einen zweiten Hebel 40 auf, die um parallele Schwenkachsen beide sowohl mit dem Türbeschlagskörper sowie auch mit dem Korpusbeschlagskörper 20 in Verbindung stehen. An dem Korpusbeschlagskörper 20 ist die Blattfeder 50 angeordnet, die in ihrem in Figur 1 rechts dargestellten Endbereich gebogen ausgeführt ist. Wie aus der in Figur 1 unten dargestellten Schnittdarstellung ersichtlich, wirkt der gebogene Endbereich der Blattfeder 50 auf den ersten Hebel 30 und zwar in der Weise, dass auf diesen eine in Öffnungsrichtung des Scharniers 10 wirkende Kraft ausgeübt wird. Die mittlere der Schnittdarstellungen zeigt das Scharnier 10 in einer weiter geöffneten Position. Hier ist erkennbar, das die Blattfeder 50 nunmehr ihre ursprüngliche, nicht gespannte Position einnimmt und auf keinen der Hebel 30, 40 einwirkt. Der Türbeschlagskörper 22 ist nunmehr frei beweglich. Die obere der in Figur 1 dargestellten Schnittdarstellungen zeigt das Scharnier 10 in einer weiter geöffneten Position. Die Blattfeder 50 tritt nur im Bereich zwischen der Schließstellung und einem Öffnungswinkel von 8° mit dem ersten Hebel 30 in Kontakt. Darüber hinaus wirkt die Blattfeder 50 nicht auf die Hebel 30, 40 ein.

Figur 2 zeigt perspektivische Darstellungen des erfindungsgemäßen Scharniers 10 in Schnittansichten. Gleiche Teile sind hier mit gleichen Bezugszeichen versehen wie in Figur 1. Aus Figur 2 wird die besondere Ausführungsform der Hebel 30, 40 ersichtlich. Der Hebel 30 weist parallele Seitenflächen 32 auf, von denen in Figur 1 aufgrund der Schnittdarstellung nur eine dargestellt ist. Diese sind durch die weitere Fläche 34 miteinander verbunden. Die Flächen 32 des Hebels 30 bilden eine Ausnehmung, innerhalb derer der zweite Hebel 40 bewegbar ist. Hierdurch wird eine kompakte Bauweise erzielt. Die Blattfeder 50 wirkt auf die Kanten der Seitenflächen 32 des ersten Hebels 30 ein. In Figur 2 ist ein Öffnungszustand des Scharniers 10 gezeigt, in dem eine Wirkung der Blattfeder 50 auf die Seitenflächen 32 des ersten Hebels 30 nicht mehr stattfindet, da der Öffnungswinkel von 8° bereits überschritten ist.

Figur 3 zeigt in einer Ansicht von unten und in einer Schnittdarstellung nochmal das erfindungsgemäße Scharnier 10. Auch hier sind gleiche Teile mit gleichen Bezugszeichen wie in Figuren 1 und 2 versehen. Die Blattfeder 50 erstreckt sich, wie aus Figur 3, oben ersichtlich, fast über die gesamte Breite des Korpusbeschlagskörpers 20. Sie wirkt in ihrem gebogenen Endbereich auf die Kanten der Seitenflächen 32 des ersten Hebels 30 ein. Die Blattfeder 50 weist die Ausnehmung 52 aus, die gewährleistet, dass der zweite Hebel 40 nicht mit der Blattfeder 50 in Berührung kommt, so dass bei Überschreiten des Öffnungswinkels von 8° mit keinem der Hebel 30, 40 eine Berührung mit der Blattfeder 50 eintritt. In diesem Bereich ist das Scharnier 10 frei bewegbar. Ferner kann der zweite Hebel 40 eine Ausnehmung aufweisen, die bewirkt, dass ein Kontakt mit der Blattfeder 50 nicht erfolgt.

Figur 3, unten zeigt das erfindungsgemäße Scharnier 10 in einer fast geschlossenen Stellung, in der der gebogene Endbereich der Blattfeder 50 auf die Seitenflächen 32 des ersten Hebels 30 einwirkt, wodurch eine Schwenkbewegung des ersten Hebels 30 und damit eine Öffnung der Tür oder Klappe hervorgerufen wird.

Figur 4 zeigt schließlich in einer Draufsicht und in einer Seitendarstellung die Blattfeder 50 des erfindungsgemäßen Scharniers und verdeutlicht nochmals den gekrümmten Endbereich der Blattfeder 50 sowie die Anordnung der Ausnehmung 52.

Durch die erfindungsgemäße Ausgestaltung des Scharniers wird erreicht, dass in einem Bereich von 0° (Schließstellung) bis zu einem Öffnungswinkel von 8° eine auf das Scharnier in Öffnungsrichtung wirkende Kraft ausgeübt wird. Dies führt dazu, dass bei Entriegelung eines Touch-Latsch-Beschlages aufgrund der Ausführung des Scharniers eine geringfügige Öffnung der Tür oder Klappe erfolgt, wodurch ein Hintergreifen mit der Hand ohne weiteres möglich ist.

## Patentansprüche

1. Möbelstück mit einer Tür oder Klappe sowie mit einem Scharnier (10), mittels dessen die Tür oder Klappe verschwenkbar ist, mit einem Korpusbeschlagskörper (20) sowie mit einem Türbeschlagskörper (22), der mittelbar oder unmittelbar schwenkbar mit dem Korpusbeschlagskörper (20) in Verbindung steht, wobei eine Öffnungseinrichtung im Scharnier vorgesehen ist, durch die eine in Öffnungsrichtung des Türbeschlagskörpers (22) wirkende Kraft ausgeübt wird, wobei die Öffnungseinrichtung derart ausgeführt ist, dass die in Öffnungsrichtung wirkende Kraft zumindest im Bereich der Schließstellung des Scharniers (10) wirkt,
**dadurch gekennzeichnet,**
**dass** ferner ein Touch-Latsch-Beschlag vorgesehen ist, der die Tür oder Klappe in der Schließstellung verriegelt, wodurch ein permanentes Offenstehen der Tür oder Klappe verhindert wird.

2. Möbelstück nach Anspruch 1, **dadurch gekennzeichnet, dass** das Scharnier (10) einen Hebel (30) aufweist, der schwenkbar an dem Korpusbeschlagskörper (20) sowie an dem Türbeschlagskörper (22) angelenkt ist, und dass die Öffnungseinrichtung derart angeordnet ist, dass die Kraft auf den Hebel (30) wirkt.

3. Möbelstück nach Anspruch 1 oder 2, **dadurch gekennzeichnet, dass** die Öffnungseinrichtung als Federelement oder als Kolben-Zylinder-Einheit ausgeführt ist, die einer in Einführrichtung des Kolbens wirkenden Kraft eine entgegengerichtete Kraft entgegensetzt.

4. Möbelstück nach einem der Ansprüche 1 bis 3, **dadurch gekennzeichnet, dass** das Scharnier (10) einen ersten (30) und einen zweiten Hebel (40) aufweist, die beide um parallele Schwenkachsen sowohl an dem Türbeschlagskörper (22) als auch an dem Korpusbeschlagskörper (20) angelenkt sind, wobei die Hebel (30, 40) derart angeordnet sind, dass der Schwenkbewegung des ersten Hebels (30) eine Schwenkbewegung des Türbeschlagskörpers (22) überlagert ist.

5. Möbelstück nach einem der Ansprüche 1 bis 4, **dadurch gekennzeichnet, dass** die Öffnungseinrichtung an dem Korpusbeschlagskörper (20) angeordnet ist.

6. Möbelstück nach Anspruch 5, **dadurch gekennzeichnet, dass** die Öffnungseinrichtung mit dem Korpusbeschlagskörper (20) verschraubt ist.

7. Möbelstück nach einem der Ansprüche 2 bis 6, **dadurch gekennzeichnet, dass** die Öffnungseinrichtung eine Blattfeder (50) ist, die sich im wesentlichen parallel zu dem Korpusbeschlagskörper (20) erstreckt und die in dem Endbereich gekrümmt ausgeführt ist, mit dem diese mit dem Hebel (30) in Berührung tritt.

8. Möbelstück nach einem der Ansprüche 2 bis 7, **dadurch gekennzeichnet, dass** der Hebel (30) sowie die Öffnungseinrichtung derart angeordnet sind, dass die Öffnungseinrichtung auf den Hebel (30) in einem Schwenkbereich zwischen der Schließstellung und einem Öffnungswinkel von 8° eine in Offnungsrichtung wirkende Kraft ausübt.

9. Möbelstück nach einem der Ansprüche 1 bis 8, **dadurch gekennzeichnet, dass** ein erster (30) und ein zweiter Hebel (40) vorgesehen sind, wobei der erste Hebel (30) eine durch parallele Seitenflächen (32) begrenzte Ausnehmung aufweist, in der der zweite Hebel (40) bewegbar ist und dass die Öffnungseinrichtung auf die Kanten einer oder beider Seitenflächen (32) einwirkt.

10. Möbelstück nach Anspruch 9, **dadurch gekennzeichnet, dass** der zweite Hebel (40) derart angeordnet ist, dass über den gesamten Schwenkwinkel eine Berührung des zweiten Hebels (40) mit der Öffnungseinrichtung nicht stattfindet.

## Claims

1. A piece of furniture with a door or flap and with a hinge (10), by means of which the door or flap can be swivelled, with a carcass fitting-element (20) and with a door fitting-element (22), which is connected indirectly or directly in a swivelling manner with the carcass fitting-element (20), whereby an opening device is provided on the hinge, by means of which a force acting in the opening direction of the door fitting-element (22) is exerted, whereby the opening device is designed in such a way that the force acting in the opening direction acts at least in the area of the closed position of the hinge (10),
**characterised in that**
there is further provided a touch-latch fitting, which latches the door or flap in the closed position, as a result of which the door or flap is prevented from permanently standing open.

2. The piece of furniture according to claim 1, **characterised in that** the hinge (10) has a lever (30), which is linked in a swivelling manner to the carcass fitting-element (20) and to the door fitting-element (22), and that the opening device is arranged in such a way that the force acts on the lever (30).

3. The piece of furniture according to claim 1 or 2, **characterised in that** the opening device is designed as a spring element or as a piston-cylinder unit, which opposes a force acting in the feed-in direction of the piston with a force acting in the opposite direction.

4. The piece of furniture according to any one of claims 1 to 3, **characterised in that** the hinge (10) has a first (30) and a second lever (40), which are both linked about parallel swivelling axes both to the door fitting-element (22) as well as to the carcass fitting-element (20), whereby the levers (30, 40) are arranged in such a way that the swivelling direction of the first lever (30) is superimposed by a swivelling motion of the door fitting-element (22).

5. The piece of furniture according to any one of claims 1 to 4, **characterised in that** the opening device is arranged on the carcass fitting-element (20).

6. The piece of furniture according to claim 5, **characterised in that** the opening device is screwed to the carcass fitting-element (20).

7. The piece of furniture according to any one of claims to 2 to 6, **characterised in that** the opening device is a leaf spring (50), which extends essentially parallel to the carcass fitting-element (20) and which is designed curved in the end area, with which said leaf spring comes into contact with the lever (30).

8. The piece of furniture according to any one of claims to 2 to 7, **characterised in that** the lever (30) and the opening device are arranged in such a way that the opening device exerts a force acting in the opening direction on the lever (30) in a swivelling range between the closed position and an opening angle of 8°.

9. The piece of furniture according to any one of claims to 1 to 8, **characterised in that** a first (30) and a second lever (40) are provided, whereby the first lever (30) has a cutout bounded by parallel side faces (32), in which cutout the second lever (40) is movable, and that the opening device acts on the edges of one or both side faces (32).

10. The piece of furniture according to claim 9, **characterised in that** the second lever (40) is arranged in such a way that, over the whole swivelling angle, contact of the second lever (40) with the opening device does not take place.

## Revendications

1. Meuble avec une porte ou un battant ainsi qu'avec une charnière (10) grâce à laquelle la porte ou le battant peuvent pivoter, avec un élément d'armature pour le corps (20) ainsi qu'avec un élément d'armature pour la porte (22) en liaison indirecte ou directe de manière pivotante avec l'élément d'armature pour le corps (20), un dispositif d'ouverture étant prévu dans la charnière, grâce auquel une force agissant en direction d'ouverture de l'élément d'armature pour le corps (22) est exercée, moyennant quoi le dispositif d'ouverture est conçu de manière à ce que la force à effet en direction d'ouverture agit au moins dans la zone de la position de fermeture de la charnière (10),
**caractérisé en ce que**
une armature à applatissement-pointe est par ailleurs prévue, laquelle verrouille la porte ou le battant dans la position de fermeture, moyennant quoi un état permanent d'ouverture de la porte ou du battant est évité.

2. Meuble selon la revendication 1, **caractérisé en ce que** la charnière (10) présente un levier (30) articulé de manière pivotante sur l'élément d'armature pour le corps (20) ainsi que sur l'élément d'armature pour la porte (22), et **en ce que** le dispositif d'ouverture est disposé de manière à ce que la force agit sur le levier (30).

3. Meuble selon l'une quelconque des revendications 1 ou 2, **caractérisé en ce que** le dispositif d'ouverture est réalisé en tant qu'élément à ressort ou en tant qu'unité à piston et cylindre qui oppose une force en opposition à une force agissant dans le sens d'introduction du piston.

4. Meuble selon l'une quelconque des revendications 1 à 3, **caractérisé en ce que** la charnière (10) présente un premier (30) et un deuxième levier (40), lesquels sont tous les deux articulés autour d'axes de pivotement parallèles sur l'élément d'armature pour la porte (22) tout comme également sur l'élément d'armature pour le corps (20), les leviers (30, 40) étant disposés de manière à ce qu'un mouvement de pivotement de l'élément d'armature pour la porte (22) soit prioritaire au mouvement de pivotement du premier levier (30).

5. Meuble selon l'une quelconque des revendications 1 à 4, **caractérisé en ce que** le dispositif d'ouverture est aménagé sur l'élément d'armature pour le corps (20).

6. Meuble selon la revendication 5, **caractérisé en ce que** le dispositif d'ouverture est vissé sur l'élément d'armature pour le corps (20).

7. Meuble selon l'une quelconque des revendications 2 à 6, **caractérisé en ce que** le dispositif d'ouverture est une lame-ressort (50) s'étendant essentiellement parallèlement à l'élément d'armature pour le corps (20), et laquelle est réalisée de manière curviligne dans la zone d'extrémité avec laquelle celle-ci arrive en contact avec le levier (30).

8. Meuble selon l'une quelconque des revendications 2 à 7, **caractérisé en ce que** le levier (30) ainsi que le dispositif d'ouverture sont disposés de manière à ce que le dispositif d'ouverture exerce sur le levier (30) une force agissant en direction d'ouverture avec une gamme de basculement variant entre la position de fermeture et un angle d'ouverture de 8°.

9. Meuble selon l'une quelconque des revendications 1 à 8, **caractérisé en ce que** un premier (30) et un deuxième levier (40) sont prévus, le premier levier (30) présentant un évidemment délimité par des surfaces latérales (32) parallèles dans lequel le deuxième levier (40) peut se mouvoir, et **en ce que** le dispositif d'ouverture influe sur les arêtes d'une ou des deux surfaces latérales (32).

10. Meuble selon la revendication 9, **caractérisé en ce que** le deuxième levier (40) est disposé de manière à ce qu'il n'y ait pas de contact entre le deuxième levier (40) et le dispositif d'ouverture, sur la totalité de l'angle de pivotement.
